# FASCICULE DE BREVET EUROPEEN

(11) **EP 2 146 908 B1**
(45) Date de publication et mention de la délivrance du brevet: **12.01.2011**
(21) Numéro de dépôt: 08805528.0
(22) Date de dépôt: 30.04.2008
(51) Int. Cl.: B65D 51/28

(54) **BOUCHON POUR RECIPIENT FORMANT RESERVOIR D'ADDITIF**
BEHÄLTERKAPPE MIT ZUSÄTZLICHER AUFNAHMEKAPAZITÄT
CAP FOR RECEPTACLE FORMING AN ADDITIVE RESERVOIR

(30) Priorité: 14.05.2007 FR 0703445
(43) Date de publication de la demande: 27.01.2010
(73) Titulaire: Deperrois, Marguerite, 75016 Paris (FR); Deperrois, Vincent, 75016 Paris (FR)
(72) Inventeur: Deperrois, Marguerite, 75016 Paris (FR); Deperrois, Vincent, 75016 Paris (FR)
(74) Mandataire: Robert, Jean-Pierre
(86) Numéro de dépôt international: PCT/FR2008/000615
(87) Numéro de publication internationale: WO 2008/152219

(56) Documents cités:
- EP-A- 0 133 293
- WO-A-2006/083871
- DE-A1- 4 410 323
- DE-U1- 29 820 062

## Description

La présente invention concerne un moyen de bouchage d'un conditionnement -une bouteille- pour un liquide -typiquement une boisson- grâce auquel on peut apporter au liquide un complément organoleptique soit minéral, soit colorant, soit enfin gustatif.

### ARRIERE PLAN DE L'INVENTION

Il existe de nombreux dispositifs qui permettent d'introduire un additif dans un liquide, notamment un liquide alimentaire, lequel additif est contenu dans un bouchon qui vient prendre place sur le col de la bouteille contenant le liquide alimentaire.

On citera par exemple le document FR 2 158 142 qui révèle un bouchon creux constituant un réservoir à arôme, la base du bouchon étant formée d'une paroi perforable constituant le fond dudit réservoir et le sommet du bouchon constituant un poussoir apte à pousser en direction de ladite paroi de base un organe perforateur contenu dans le réservoir.

On citera également le document WO 2007/006414 une dose est conformée en un bouchon creux dans lequel un poussoir actionné par l'extérieur (le sommet du bouchon) permet de déchirer une membrane de rétention du produit additif qui est ainsi libéré dans le récipient apte à recevoir le bouchon creux.

Dans tous les dispositifs connus, la libération de l'additif passe par l'action sur un poussoir. Cette action peut être intempestive et ne pas être contrôlée de manière suffisante pour que le bouchon puisse être vendu séparément du récipient de liquide avec la garantie de son intégrité depuis le fabricant jusqu'à l'utilisateur. En outre, il est connu du document DE4411232 A3 un bouchon divulguant toutes les caractéristiques du préambule de la revendication 1.

### OBJET DE L'INVENTION

La présente invention se propose de pallier cet inconvénient et offrir au marché une dose d'additif dans un conditionnement totalement identique à un bouchon vissable.

### RESUME DE L'INVENTION

L'invention a donc pour objet un bouchon-dose pour produit d'addition à un liquide contenu dans un récipient avec un col pourvu d'un relief extérieur apte à recevoir et retenir un bouchon. Ce bouchon est remarquable par la structure suivante :
- il comporte une première pièce en forme de capsule possédant un fond et une jupe latérale dont l'extrémité opposée au fond est pourvue intérieurement d'un moyen de fixation pour coopérer avec un relief du col.
- il comporte une seconde pièce en forme de cuvette avec un fond et une jupe latérale, la cuvette et la capsule possédant des premiers moyens d'encliquetage qui coopèrent au maintien de la cuvette dans la capsule dans une première position axiale relative avec, entre elles, un contact périphérique étanche,
- il comporte une entretoise s'étendant à l'intérieur de la cuvette depuis le fond de celle-ci en direction du fond de la capsule pour former une butée limitant l'enfoncement de la cuvette dans la capsule au-delà de cette première position,
   ladite entretoise constituant un moyen de rupture du fond de la cuvette lorsque l'enfoncement de cette dernière dans la capsule est forcé.
   Le réservoir du produit d'addition est ainsi constitué par l'emboitement étanche de deux demi coques qu'il est aisé de réaliser, de remplir et d'assembler de manière automatique après remplissage. L'invention constitue un conditionnement du produit efficace et capable de conserver son intégrité tout au long de la chaîne de sa distribution. Le bouchon qui en résulte est de nature à assurer une fermeture étanche du récipient avec lequel il coopère.

Dans un mode préféré de réalisation le relief extérieur du col et les moyens intérieurs de la jupe latérale de la capsule sont des filets. Ce n'est pas sortir du cadre de l'invention que de prévoir un épaulement du col (sous une bague par exemple) et un sertissage ou encliquetage de la jupe sur cette bague.

Afin de rendre l'ouverture du réservoir et la libération du produit d'addition plus aisée, l'entretoise est voisine de la jupe de la cuvette, le fond comportant au voisinage de cet endroit une ligne de fragilité le long sa jonction avec la jupe. On peut même ajouter à la jonction du fond et de la jupe de la cuvette, à l'opposé de cette ligne de fragilité, une ligne d'articulation qui permet de conserver attaché à la jupe l'opercule que forme le fond une fois détaché de la jupe.

Un détail important de l'invention réside dans le fait que le diamètre extérieur de la jupe de la cuvette est sensiblement identique au diamètre en sommet de filetage de l'extrémité de la jupe de la capsule. Par cette disposition, on comprend que lors du vissage du bouchon dose sur le col fileté du récipient principal, le buvant de ce col pousse la cuvette dans le prolongement de la jupe de cette dernière, alors que l'entretoise s'oppose à ce que le fond se déplace avec la jupe, ce qui conduit au détachement de ce dernier d'avec celle-ci le long de la ligne de fragilité.

De manière préférée, la cuvette est dans sa première position susdite, la périphérie de la surface extérieure du fond de la cuvette est circonscrite par le bord extrême de la jupe de la capsule et au plus, au niveau de celui-ci. La cuvette est alors pratiquement inaccessible depuis l'extérieur ce qui est un gage de bonne tenue du bouchon dose contre les coups, chocs et forces qu'il peut subir entre sa fabrication et son usage.

Plus secondairement, il est préférable que la capsule et la cuvette possèdent en correspondance des seconds moyens d'encliquetage qui coopèrent au maintien de la cuvette dans la capsule dans une seconde position axiale relative de celles-ci lorsque la paroi de fond de la cuvette est rompue. La cuvette percée est alors retenue prisonnière au fond de la capsule, ce qui permet sa manoeuvre par la capsule lorsque le bouchon n'a plus qu'un office de bouchage et ce qui assure une étanchéité entre capsule et cuvette alors que le liquide contenu dans le récipient à col est à même d'envahir le réservoir entre capsule et cuvette.

Ces seconds moyens d'encliquetage sont constitués par une gorge ménagée à l'extrémité de la jupe de la capsule proche de son fond et par un bourrelet extérieur bordant l'extrémité libre de la jupe de la cuvette.

Dans un mode particulier de réalisation de l'invention, la jupe de la cuvette possède une première section axiale à partir de son fond, d'un premier diamètre extérieur inférieur à celui extérieur d'une deuxième section axiale qui surmonte la première section jusqu'à l'extrémité libre de cette jupe. La différence entre les diamètres des deux sections de jupe de la cuvette est sensiblement égale au double de l'épaisseur de la paroi qui la forme, le plus petit diamètre étant sensiblement égal au diamètre intérieur du col susdit du récipient et la longueur de la première section susdite est suffisante pour permettre la prise du filetage de la jupe avec le filetage du col susdit du récipient préalablement à la poussée du buvant sur la cuvette.

D'autres caractéristiques et avantages de l'invention ressortiront de la description donnée ci-après d'un exemple de sa réalisation.

### BREVE DESCRIPTION DES DESSINS

Il sera fait référence aux dessins annexés dans lesquels :
- la figure 1 est une vue en coupe du bouchon dose de l'invention dans son premier état avant usage,
- la figure 2 est une vue identique de ce bouchon dans son deuxième état avec usage,
   les deux vues représentant le bouchon en coopération avec le col fileté d'un récipient tel qu'une bouteille.

### DESCRIPTION DETAILLEE DE L'INVENTION

Aux figures, le bouchon représenté comporte une première pièce 1 formant une capsule avec un fond 2 et une jupe latérale 3 cylindrique ou très légèrement tronconique en s'évasant vers le bas, dont l'extrémité 3a opposée au fond 2 est pourvue d'un filetage 4 intérieur à simple ou double filet. Cette extrémité 3a est limitée par un bord extrême 3b. En partie haute, la jupe 3 de la capsule est pourvue d'un relief intérieur 5 dont la section est en dent de sapin de pointe tournée vers le bas, qui constitue un premier moyen de retenue dont le rôle sera décrit ci-après. A la jonction entre le fond et la jupe, la capsule possède un second relief intérieur 6 qui définit une pente 6a et une gorge 6b, lesquels forment également un second moyen de retenue.

Le bouchon dose représenté comporte aussi une seconde pièce 11 en forme de cuvette avec un fond 12 sensiblement plan et une jupe latérale 13. Le fond 12 porte, perpendiculairement à son plan, un plot 14 qui s'étant à l'intérieur de la jupe 13 et se prolonger au-delà du bord extrême 13b de son extrémité libre 13a. L'axe du plot 14 est décentré par rapport à l'axe général XX de la cuvette.

Le fond 12 de la cuvette possède une ligne de fragilité 15 qui s'étend à la jonction de ce fond avec la jupe et qui passe à proximité du pied du plot 14. L'arc embrassé par cette ligne est pratiquement égal à la circonférence du fond à l'exception d'une attache 16 qui forme une languette souple d'articulation à la jupe de l'opercule que constitue le fond 12 une fois la ligne de fragilité rompue.

L'extrémité libre 13a de la jupe est munie extérieurement de deux bourrelets superposés 17 et 18 qui forment à la fois les moyens d'encliquetage de la cuvette 11 dans la capsule 1 et de contact étanche entre la jupe 13 de cette cuvette et celle 13 de la capsule. Comme représenté à la figure 1, le bourrelet 17 coopère avec le relief 5 pour assurer l'encliquetage de la cuvette dans la capsule dans une première position axiale relative de ces deux éléments. Le plot 14 constitue une butée à l'enfoncement de la cuvette 11 dans la capsule 1 qui limite cet enfoncement à la valeur nécessaire à la réalisation de l'encliquetage.

La figure 2 illustre la coopération du bourrelet supérieur 18 avec la gorge 6b de la capsule lorsque l'enfoncement de la cuvette dans la capsule a été forcé au point d'avoir partiellement détaché le fond 12 de la jupe 13 par le jeu de l'entretoise bloquée par le fond 2 de la capsule. Il s'agit là du second encliquetage de la cuvette et de la capsule dans une seconde position axiale relative de ces éléments.

Par ailleurs on notera que la jupe 13 de la cuvette 11 comporte deux sections 13c et 13d. La section 13c, la plus proche du fond 12 est de diamètre extérieur d inférieur à celui D de la section 13d qui la surmonte. Le diamètre d sera de préférence égal à celui intérieur du col C fileté du récipient principal au contenu duquel on souhaite incorporer un produit d'addition liquide ou pulvérulent. Le diamètre extérieur D de la section 13d de la jupe 13 est quant à lui sensiblement égal à celui intérieur de l'extrémité 3a de la jupe 3 en sommet de filetage 4. La différence des rayons correspondants est sensiblement égale à l'épaisseur de la paroi de la jupe 13. De cette manière on crée un épaulement 19 d'appui du buvant du col C sous la section 13d de la jupe 13.

Enfin ; dans l'organe représenté, le fond 12 de la cuvette 11 est sensiblement au niveau du bord 3b de la jupe 3 lorsque jupe et capsule sont dans leur première position relative et la longueur axiale L de la section 13c est telle que le filetage 4 de la capsule peut venir en prise avec le filetage extérieur du col C avant qu'il y ait contact entre le buvant de ce col et l'épaulement 19.

Les deux composants du bouchon dose de l'invention sont réalisés en matière plastique injectée. Avant de procéder à leur assemblage, on place dans l'une ou l'autre de la cuvette ou de la capsule le produit additif concerné et on les encliquette dans leur première position relative (figure 1). Il est alors possible de manipuler le bouchon comme une pièce unique à condition-ner selon les stratégies de vente adoptées en fonction des destinataires du produit.

L'utilisateur, après avoir retiré le bouchon d'origine du col C, entreprend de visser le bouchon dose de l'invention sur le col à partir de la position repré-sentée à la figure 1. Après la prise des filetages, le vissage de la jupe 3 sur le col C provoque l'enfoncement du buvant dans la capsule en forçant l'enfoncement de la jupe 13 en direction du fond 2. Le fond 12 de la cuvette ne peut pas suivre le mouvement de la jupe 13 du fait du plot 14 qui bute contre le fond 2, et se détache de la jupe le long de la ligne de fragilité 15. Le produit additif contenu dans le bouchon se déverse alors dans le récipient. En fin de vissage, le bouchon dose affecte la forme représentée à la figure 2 dans laquelle il est totalement vide. Il continue cependant à jouer le rôle d'organe de bouchage efficace du récipient car l'étanchéité vis-à-vis de l'extérieur du récipient est assurée par la partie 13c de la jupe 13 enfoncée dans le col et par l'encliquetage du bourrelet 18 dans la gorge 6b réalisé de manière étanche. En outre, comme la cuvette est encliquetée dans la capsule dans sa seconde position, la manoeuvre de la capsule entraîne la manoeuvre de la cuvette dans et hors le col du récipient.

## Revendications

1. Bouchon dose pour produit d'addition à un liquide contenu dans un récipient avec un col (C) apte à recevoir et retenir un bouchon par un relief extérieur, comportant une première pièce (1) en forme de capsule possédant un fond (2) et une jupe latérale (3) et une seconde pièce (11) en forme de cuvette avec un fond (12) et une jupe latérale (13), la cuvette (11) et la capsule (1) possédant des premiers moyens d' encliquetage (5, 17) qui coopèrent au maintien de la cuvette (11) dans la capsule (1) dans une première position axiale relative avec, entre elles, un contact périphérique étanche, une entretoise (14) formant une butée limitant l'enfoncement de la cuvette (11) dans la capsule (1) au-delà de cette première position, ladite entretoise (14) constituant un moyen de rupture du fond (12) de la cuvette (11) lorsque l'enfoncement de cette dernière dans la capsule (1) est forcé par le buvant du col au-delà de ladite première position, **caractérisé en ce que** l'extrémité (3a) de la jupe latérale (3) de la première pièce (1) opposée au fond (2) est pourvue intérieurement d'un moyen de fixation (4) pour coopérer avec le relief extérieur du col, et **en ce que** l'entretoise (14) s'étend à l'intérieur de la jupe (13) de la cuvette (11) depuis le fond (12) de celle-ci en direction du fond (2) de la capsule (1).

2. Bouchon selon la revendication 1, **caractérisé en ce que** le relief extérieur du col et les moyens de fixation de la jupe de la capsule sont formés par des filets de vis.

3. Bouchon selon la revendication 1 ou la revendication 2, **caractérisé en ce que** l'entretoise (14) est voisine de la jupe (13) de la cuvette, le fond (12) comportant au voisinage de cet endroit une ligne (15) de fragilité le long sa jonction avec la jupe (13).

4. Bouchon selon l'une des revendications 2 et 3, **caractérisé en ce que** le diamètre extérieur de la jupe (13) de la cuvette (11) est sensiblement identique au diamètre en sommet de filets (4) de l'extrémité (3a) de la jupe (3) de la capsule (1).

5. Bouchon selon l'une des revendications précédentes, **caractérisé en ce que**, lorsque la cuvette (11) est dans sa première position susdite, la périphérie de la surface extérieure du fond (12) de la cuvette est circonscrite par le bord extrême (3b) de la jupe (3) de la capsule (1) et au plus, au niveau de celui-ci.

6. Bouchon selon l'une des revendications précédentes, **caractérisé en ce que** la capsule (1) et la cuvette (11) possèdent en correspondance des seconds moyens d'encliquetage (6b, 18) qui coopèrent au maintien de la cuvette (11) dans la capsule (1) dans une seconde position axiale relative de celles-ci lorsque la paroi de fond (12) de la cuvette (11) est rompue.

7. Bouchon selon la revendication 6, **caractérisé en ce que** les seconds moyens d'encliquetage sont constitués par une gorge (6b) ménagée à l'extrémité de la jupe (3) de la capsule (1) proche de son fond (2) et par un bourrelet extérieur (18) bordant l'extrémité libre (13a) de la jupe (13) de la cuvette (11).

8. Bouchon selon l'une quelconque des revendications précédentes, **caractérisé en ce que** la jupe (13) de la cuvette (11) possède une première section axiale (13c) à partir de son fond (12), d'un premier diamètre extérieur (d) inférieur à celui (D) extérieur d'une deuxième section axiale (13d) qui surmonte la première section jusqu'à l'extrémité libre (13a) de cette jupe.

9. Bouchon selon la revendication 7, **caractérisé en ce que** la différence entre les diamètres (d, D) des deux sections (13c, 13d) de jupe de la cuvette est sensiblement égale au double de l'épaisseur de la paroi qui la forme, le plus petit diamètre (d) étant sensiblement égal au diamètre intérieur du col (C) susdit du récipient.

10. Bouchon selon les revendications 2, 8 et 9, **caractérisé en ce que** la longueur (L) de la première section (13c) susdite est suffisante pour permettre la prise du filetage (4) de la jupe (3) de la capsule avec le filetage du col (C) susdit du récipient.

## Claims

1. A dose cap for an additive for adding to a liquid contained in a container having a neck (C) suitable for receiving and retaining a cap via an external portion in relief comprising a first part (1) in the form of a cover possessing an end wall (2) and a side skirt (3) and a second part (11) in the form of a cup with an end wall (12) and a side skirt (13), the cup (11) and the cover (1) possessing first snap-fastener means (5, 17) that co-operate to hold the cup (11) in the cover (1) in a first relative axial position with leaktight peripheral contact between them, a spacer (14) forming an abutment limiting penetration of the cup (11) into the cover (1) beyond said first position, said spacer (14) constituting means for breaking the end wall (12) of the cup (11) when the cap is forced to penetrate into the cover (1) beyond said first position by thrust from the rim of the neck, the cap being **characterized in that** the end (3a) of the side skirt (3) of the first part (1) thereof remove from the end wall (2) being provided internally with fastener means (4) for co-operating with the outside portion in relief on the neck, and **in that** the spacer (14) extending inside the skirt (13) of the caps (11) from the end wall (12) thereof towards the end wall (2) of the cover (1).

2. A cap according to claim 1, **characterized in that** the outside portion in relief on the neck and the fastener means of the skirt of the cover are formed by screw threads.

3. A cap according to claim 1 or claim 2, **characterized in that** the spacer (14) is adjacent to the skirt (13) of the cup, the end wall (12) having a line of weakness (15) in the vicinity of said location, the line of weakness extending along the junction between the end wall and the skirt (13).

4. A cap according to claim 2 or claim 3, **characterized in that** the outside diameter of the skirt (13) of the cup (11) is substantially identical to the diameter at the crest of the thread (4) at the end (3a) of the skirt (3) of the cover (1).

5. A cap according to any preceding claim, **characterized in that** when the cup (11) is in its above-mentioned first position, the periphery of the outside surface of the end wall (12) of the cup is surrounded by the end edge (3b) of the skirt (3) of the cover (1) and furthermore it is level therewith.

6. A cap according to any preceding claim, **characterized in that** the cover (1) and the cup (11) possess corresponding second snap-fastener means (6b, 18) that co-operate to hold the cup (11) in the cover (1) in the second relative axial position thereof when the end wall (12) of the cup (11) has been broken.

7. A cap according to claim 6, **characterized in that** the second snap-fastener means are constituted by a groove (6b) formed at the end of the skirt (3) of the cover (1) close to its end wall (2) and by an outside bead (18) bordering the free end (13a) of the skirt (13) of the cup (11) .

8. A cap according to any preceding claim, **characterized in that** the skirt (13) of the cup (11) possesses a first axial section (13c) extending from its end wall (12), having a first outside diameter (d) that is less than the outside diameter (D) of a second axial section (13d) that surmounts the first section up to the free end (13a) of said skirt.

9. A cap according to claim 7, **characterized in that** the difference between the diameters (d, D) of the two sections (13c, 13d) of the skirt of the cup is substantially equal to twice the thickness of the wall that forms the skirt, with the smaller diameter (d) being substantially equal to the inside diameter of the above-mentioned neck (C) of the container.

10. A cap according to claims 2, 8, and 9, **characterized in that** the length (L) of the first above-mentioned section (13c) is sufficient to enable the thread (4) of the skirt (13) of the cover to engage with the thread of the above-mentioned neck (C) of the container.

## Patentansprüche

1. Dosier-Verschlusskappe für ein Zusatzprodukt als Zusatz zu einer Flüssigkeit, die in einem Behälter mit einem Hals (C) enthalten ist, der dazu geeignet ist, eine Verschlusskappe mittels eines Außenreliefs aufzunehmen und zu halten, umfassend ein erstes Teil (1) in Form einer Kapsel, die einen Boden (2) und einen seitlichen Mantel (3) besitzt, und ein zweites Teil (11) in Form eines Gefäßes mit einem Boden (12) und einem seitlichen Mantel (13), wobei das Gefäß (11) und die Kapsel (1) erste Rastmittel (5, 17) besitzen, die zum Halten des Gefäßes (11) in der Kapsel (1) in einer ersten relativen axialen Position mit einem dichten Umfangskontakt zueinander zusammenwirken, wobei ein Steg (14) einen Anschlag bildet, der das Eindrücken des Gefäßes (11) in die Kapsel (1) über diese erste Position hinaus begrenzt, wobei der genannte Steg (14) ein Bruchmittel zum Durchbrechen des Bodens (12) des Gefäßes (11) bildet, wenn das Eindrücken dieses letztgenannten in die Kapsel (1) durch den Trinkrand des Halses über die genannte erste Position hinaus erzwungen wird, **dadurch gekennzeichnet, dass** das Ende (3a) des seitlichen Mantels (3) des ersten Teils (1), das dem Boden (2) entgegengesetzt ist, innen mit Befestigungsmitteln (4) versehen ist, die dazu bestimmt sind, mit dem Außenrelief des Halses zusammenzuwirken, und dass sich der Steg (14) im Inneren des Mantels (13) des Gefäßes (11) ab dessen Boden (12) in Richtung des Bodens (2) der Kapsel (1) erstreckt.

2. Verschlusskappe nach Anspruch 1, **dadurch gekennzeichnet, dass** das Außenrelief des Halses und die Befestigungsmittel zum Befestigen des Mantels der Kapsel aus Schraubgewinden gebildet sind.

3. Verschlusskappe nach Anspruch 1 oder Anspruch 2, **dadurch gekennzeichnet, dass** sich der Steg (14) nahe dem Mantel (13) des Gefäßes befindet, wobei der Boden (12) nahe dieser Stelle eine Sollbruchlinie (15) zum Aufreißen entlang seiner Verbindung mit dem Mantel (13) hat.

4. Verschlusskappe nach einem der Ansprüche 2 und 3, **dadurch gekennzeichnet, dass** der Außendurchmesser des Mantels (13) des Gefäßes (11) im Wesentlichen identisch zum Durchmesser am oberen Ende der Gewinde (4) des Endes (3a) des Mantels (3) der Kapsel (1) ist.

5. Verschlusskappe nach einem der vorhergehenden Ansprüche, **dadurch gekennzeichnet, dass,** wenn das Gefäß (11) in seiner oben genannten ersten Position ist, der Umfang der Außenfläche des Bodens (12) des Gefäßes von dem Außenrand (3b) des Mantels (3) der Kapsel (1) umgrenzt ist, und im Höchstfall auf gleicher Höhe mit diesem liegt.

6. Verschlusskappe nach einem der vorhergehenden Ansprüche, **dadurch gekennzeichnet, dass** die Kapsel (1) und das Gefäß (11) übereinstimmende zweite Rastmittel (6b, 18) besitzen, die zum Halten des Gefäßes (11) in der Kapsel (1) in einer zweiten axialen relativen Position derselben zusammenwirken, wenn die Bodenwand (12) des Gefäßes (11) durchbrochen ist.

7. Verschlusskappe nach Anspruch 6, **dadurch gekennzeichnet, dass** die zweiten Rastmittel aus einer Nut (6b) gebildet sind, die am Ende des Mantels (3) der Kapsel (1) nahe ihrem Boden (2) ausgebildet ist, sowie aus einem Außenwulst (18), der das freie Ende (13a) des Mantels (13) des Gefäßes (11) umsäumt.

8. Verschlusskappe nach einem der vorhergehenden Ansprüche, **dadurch gekennzeichnet, dass** der Mantel (13) des Gefäßes (11) einen ersten axialen Abschnitt (13c) ab seinem Boden (12) hat, mit einem ersten Außendurchmesser (d), der kleiner als der Außendurchmesser (D) eines zweiten axialen Abschnittes (13d) ist, der über dem ersten Abschnitt bis hin zum freien Ende (13a) dieses Mantels angeordnet ist.

9. Verschlusskappe nach Anspruch 7, **dadurch gekennzeichnet, dass** die Differenz zwischen den Durchmessern (d, D) der beiden Mantelabschnitte (13c, 13d) des Gefäßes im Wesentlichen gleich der doppelten Stärke der Wand ist, die es bildet, wobei der kleinere Durchmesser (d) im Wesentlichen gleich dem Innendurchmesser des oben genannten Halses (C) des Behälters ist.

10. Verschlusskappe nach den Ansprüchen 2, 8 und 9, **dadurch gekennzeichnet, dass** die Länge (L) des oben genannten ersten Abschnittes (13c) ausreicht, um den Eingriff des Gewindes (4) des Mantels (3) der Kapsel mit dem Gewinde des oben genannten Halses (C) des Behälters zu ermöglichen.
